# EUROPÄISCHE PATENTSCHRIFT

(11) **EP 0 434 610 B1**
(45) Veröffentlichungstag und Bekanntmachung des Hinweises auf die Patenterteilung: **13.03.1996**
(21) Anmeldenummer: 90810934.1
(22) Anmeldetag: 30.11.1990
(51) Int. Cl.: D02H 3/00

(54) **Verfahren und Vorrichtung zum Positionieren des Fadenverbands einer Schärmaschine**
Process and device for positioning the yarn layer on sectional warping machine
Procédé et dispositif de positionnement du faisceau de fils sur ourdissoir sectionnel

(30) Priorität: 18.12.1989 CH 4530/89
(43) Veröffentlichungstag der Anmeldung: 26.06.1991
(73) Patentinhaber: Benninger AG, CH-9240 Uzwil (CH)
(72) Erfinder: Sturzenegger, Rolf, CH-9429 Zelg/Wolfhalden (CH); Zeller, Hans-Peter, CH-9230 Flawil (CH)
(74) Vertreter: Hepp, Dieter

(56) Entgegenhaltungen:
- EP-A- 0 296 101
- EP-A- 0 344 115
- AT-A- 358 492

## Beschreibung

Die Erfindung betrifft ein Verfahren und eine Vorrichtung zum Positionieren des Fadenverbands einer Schärmaschine gemäss Oberbegriff von Patentanspruch 1 und 8.

Bei Schärmaschinen wird der Fadenverband durch eine Fadenführungs-Einrichtung, meist ein Kreuzriet und ein Schärriet der Schärtrommel zugeführt. Die Fadenführungs-Einrichtung ist dabei parallel zur Schärtrommel auf einem Schlitten verschiebbar, wodurch das Band beim Aufwickeln insgesamt geführt werden kann.

Ausserdem ist das Schärriet meistens in der Breite verstellbar, um Anpassung an die spezifischen Parameter, wie Fadendichte und gewünschte Wickeldicke beeinflussen zu können.

Aus der AT 358 492 ist bereits eine Vorrichtung zum Steuern der Bewegungen eines Schärschlittens einer Schärmaschine bekannt, wenn Schärbänder aufeinanderfolgend nebeneinander auf eine Schärtrommel gewickelt werden. Dabei ermittelt ein Prozessor die Anzahl Umdrehungen die erforderlich sind, um den Schlitten nach Beendigung des Wickelns eines Bandes in die Ausgangslage für das Wickeln des nächsten Bandes zurückzuverschieben.

Im weiteren ist es bekannt, durch Fühler, vor allem durch optische berührungslose Ueberwachungseinrichtungen die Bandbreite zu bestimmen oder auf den Bandansatzpunkt zu überwachen. Ein Verfahren zur Regelung der Fadenbandbreite bei Schärmaschinen ist in der EP 0 344 115 gezeigt. Dabei wird die Breite des Fadenbandes nach dem Verlassen des Riets mit optischen Mitteln gemessen. Die Breite des Fadenbandes wird dadurch geregelt, dass die Breite des Riets mit Stellmotoren in Abhängigkeit der Messwerte verändert wird. In der Praxis haben sich diese Anordnungen vor allem deshalb nicht durchsetzen können, weil herkömmliche Anordnungen mit Sensoren und Steuereinrichtungen nur ungenügend genaue Resultate erbracht haben und zudem die Integration in bekannte Schärschlitten--Ansteuerungen nur ungenügend gelöst war.

Auch die bisher bekannten Anordnungen zum automatischen Auffinden des Konus-Ansatzpunkts einer Schärtrommel war nur geeignet, das erstmalige Anfahren des Schärschlittens zu erleichtern, ohne dass dadurch ein geregelter Ablauf des Schärvorgangs ermöglicht worden wäre.

Aufgabe der Erfindung ist es, die Nachteile des Bekannten zu vermeiden, insbesondere also eine Vorrichtung und ein Verfahren zum Positionieren des Fadenverbands einer Schärmaschine zu schaffen, bei dem auf wirtschaftlich einfachste Weise sowohl das erste Schärband als auch die Folgebänder auf der Grundlage von Vorgabewerten automatisch und mit konstanter Bandbreite gewickelt werden können.

Erfindungsgemäss wird dies bei einem Verfahren der eingangs beschriebenen Art in erster Linie gemäss Kennzeichen von Anspruch 1 und 8 erreicht. Dabei wird zunächst der aktive Sensorbereich der Ueberwachungseinrichtung in eine Sollposition relativ zur Trommel gebracht. Dies kann z.B. dadurch geschehen, dass entweder ein Sensor mechanisch (z.B. durch einen Stellmotor) justiert wird, oder dass bei einem Sensor mit einer bestimmten Sensorbreite derjenige Sensorabschnitt aktiviert wird, der der Sollposition entspricht. Werden z.B. mehrere, parallel nebeneinanderliegende Lichtschranken oder Line-Image-Sensoren (z.B. CCD Line Scan Image Sensoren) verwendet, muss das der Sollposition entsprechende Pixel elektronisch ausgewählt werden. Auch beim Einsatz einer Zeilenkamera muss auf bekannte Weise die Sollposition in der Zeile elektronisch festgelegt werden.

Sodann wird die Relativlage wenigstens eines Randfadens des Fadenverbands zur Ueberwachungseinrichtung gemessen. Dies lässt sich vor allem dadurch bewerkstelligen, dass der Abstand des Randfadens von der Sollposition ermittelt wird. Sofern der Randfaden einer Seite des Fadenverbands als Fixpunkt angenommen wird, kann es ausreichen, nur die Position des gegenüberliegenden Fadens zu messen. Vorzugsweise werden jedoch die Relativlagen beider Randfäden des Fadenverbands ermittelt, so dass auch die Breite und die Lage des Fadenverbands insgesamt bestimmt werden können. Sobald die Position des oder der Randfäden bestimmt ist, lässt sich durch Vergleich mit einem voreinstellbaren Sollwert die Sollwertabweichung bestimmen. Mit Hilfe der Sollwertabweichung kann dann die seitliche Relativlage des Fadenverbands zur Trommel bis zum Uebereinstimmen von Sollwert und Istwert nachgeregelt werden.

Aus den Sensor-Signalen lässt sich ersichtlicherweise sowohl die Breite des Fadenverbands als auch die Relativlage des Fadenverbands an sich zur Schärtrommel bestimmen. Somit kann zunächst z.B. die seitliche Relativlage des Fadenverbands dadurch verändert werden, dass eine Abweichung der Bandbreite von der Soll-Bandbreite korrigiert und das Band insgesamt durch Verstellen des Schärriets breiter oder schmäler gemacht wird. Durch diese Korrektur ergibt sich ersichtlicherweise eine neue Lage des Randfadens oder der Randfäden. Sofern diese Position von der Sollposition des Bands abweicht - z.B. weil der erste Randfaden nicht am Konusansatzpunkt liegt oder nicht dem vorbestimmten Wickel-Konus folgt, kann der Fadenverband durch entsprechende seitliche Verlagerung des Schärriets und/oder des Schärschlittens in einem weiteren Schritt so nachgeregelt werden, dass die Randfäden der Sollposition der Ueberwachungseinrichtung entsprechen. Selbstverständlich können sämtliche Regelvorgänge überlagert werden, z.B. kann gleichzeitig die Breite des Fadenverbands verstellt werden, während das Schärriet und/oder der Schärschlitten gleichzeitig seitlich nachgeregelt wird. Dies ist vor allem deshalb möglich, weil die Sensoren der Ueberwachungseinrichtung sowohl einen Schluss auf die Relativlage des Fadenverbands an sich als auch auf die Breite des Fadenverbands zulassen.

Besonders zuverlässige Ueberwachung des Randbereichs wird gewährleistet, wenn die Sollposition der Randfäden in einem Regelbereich von wenigstens 5% der Bandbreite durch wenigstens einen optischen Sensor der Ueberwachungseinrichtung überwacht wird.

Da es erfindungsgemäss vor allem darauf ankommt, die Randfäden des Fadenverbands zu überwachen, können die Sensoren auf den schmalen Regelbereich begrenzt werden. Damit lässt sich z.B. eine teure Zeilenkamera durch einfache Line-Image-Sensoren ersetzen. Um den Regelbereich auch bei unterschiedlichen Bandbreiten zu erhalten, ist es besonders vorteilhaft, wenn wenigstens einer der Sensoren mechanisch verstellt und auf eine Sollposition justiert werden kann.

Der seitliche Vorschub des Schärschlittens lässt sich beim Bandaufbau praktisch vollständig automatisch regeln, wenn jeweils die Relativlage aller beweglichen Elemente überwacht und gespeichert wird. Vor allem soll sowohl die jeweilige Sensor-Position, die Schärschlitten-Position und die Schärriet-Position genau erfasst und der jeweilige Wert derart gespeichert werden, dass durch Vergleich der einzelnen IstWerte die effektive Position des Fadenverbands relativ zur Schärtrommel ermittelt und mit einem Sollwert verglichen werden kann. Vorteilhaft ist es dabei, wenn für die verschiedenen Regelstrecken jeweils separate Stellglieder, d.h. Stellmotoren vorgesehen sind. So ist es vor allem zweckmässig sowohl für den zeitlichen Antrieb des Schärschlittens als auch für die Verstelleinrichtung für die Schärriet-Breite je einen separaten Stellmotor anzuordnen. Wenn noch ein zusätzlicher Stellmotor für die seitliche Verlagerung des Schärriets auf dem Schärschlitten vorgesehen ist, dann ermöglicht dies besonders genaue Regelung: der Schärschlitten-Stellmotor kann dann z.B. nur zur seitlichen Verlagerung beim Anfahren eines neuen Band-Ansatzpunkts und zum Konus-Aufbau seitlich verfahren werden, während der Stellmotor für den seitlichen Antrieb des Schärriets zur Feinregelung ausgebildet ist. Ein solcher Schärriet-Antrieb kann wesentlich kleiner dimensioniert werden und weist geringere Masse und damit geringeres Trägheitsmoment auf, als der Schärschlittenantrieb. Dementsprechend können auch die verschiedenen Stellmotoren an einem gemeinsamen Regler mit mehreren Regeleingängen und Ausgängen oder an verschiedene Regelkreise angeschlossen sein. Die einzelnen Regelkreise können dabei getrennt aufgebaut und auch mit getrennten Programm-Steuereinrichtungen oder manuellen Sollwert-Vorgabe-Einrichtungen versehen sein. Besonders vorteilhaft ist es jedoch, wenn die Regelkreise durch einen Rechner, vorzugsweise einen gemeinsamen Rechner überwacht und mit Sollwert-Signalen versorgt werden, die von einer gemeinsamen Programm-Steuereinrichtung abgegeben werden. Der Rechner kann dabei auch selbst Regelfunktionen übernehmen, und z.B. durch Veränderung der Sollwertsignale eine Nachführung der Stellglieder individueller Regelkreise bewirken.

Bei einer derartigen Auftrennung der Regelkreise soll vorteilhaft wenigstens ein optischer Sensor zum Ermitteln der Position der Randfäden des Fadenverbands wenigstens auf einer Seite des Fadenverbands vorgesehen werden, der eine erste Rückführgrösse abgibt; ausserdem soll eine Einrichtung zur Ueberwachung der Position des Schärriets vorgesehen sein, die eine zweite Rückführgrösse abgibt. Wenigstens ein Stellmotor kann dabei in Wirkverbindung mit dem Schärriet stehen, so dass der Regler derart geschaltet und mit den Stellmotoren verbunden werden kann, dass er auf der Grundlage der ersten und der zweiten Rückführgrösse sowie des Ausgangssignals wenigstens einer Sollwert-Geber-Anordnung Stellsignale zur Positionierung der Randzone des Fadenverbands in Bezug auf die Trommel an die Stellmotoren abgibt.

Die jeweiligen Regelstrecken ("Bandbreite", "Schärschlitten-Position" und "Schärrietposition") können vorteilhaft durch Stellglieder mit Stellmotoren geregelt werden, die jeweils Teil eines Servo-Systems sind. Die Einrichtungen zur Positions-Ueberwachung der Schärriet-Position oder der Schärschlitten-Position können z.B. als Weggeber oder Wegmesser ausgebildet werden, die bei Positionsänderung ein Signal rückmelden, das dann zur Vergleichswert-Bildung verwendet wird und/oder gespeichert wird. Bei der Verwendung von Stellmotoren, deren Verlagerung zuverlässig proportional zum Stellsignal ist (z.B. bei Schrittmotoren) wäre es auch denkbar, statt der Positionsmelder jeweils die abgehenden Stell-signal-Impulse zu speichern und aus den gespeicherten Werten ein Positions-Signal abzuleiten. Derartige Massnahmen sind bekannt und gebräuchlich und müssen dem Fachmann nicht näher erläutert werden.

Als Positionsmelder kommen selbstverständlich auch andere Weg-Messeinrichtungen, wie kapazitive, induktive oder berührungslose Weg-Sensoren in Frage.

Besonders vorteilhaft ist es, wenn auch der optische Sensor oder die optischen Sensoren zur Ermittlung der Randfäden durch ein Servo-System seitlich verlagerbar sind und wenn ein Signalspeicher vorgesehen ist, der die Positionsänderungen jeweils derart registriert, dass er einen der aktuellen Position entsprechenden Signalwert speichert. Dies lässt sich z.B. bei Verwendung eines Positionsmelders mit Impulsausgang einfach verwirklichen, wenn ein Summier-Speicher vorgesehen ist, der jede positive oder negative Verlagerung registriert. In gleicher Weise können Positionsänderungen des Schärriets und des Schärschlittens überwacht und entsprechende Signale fortlaufend gespeichert werden, so dass zu jedem Zeitpunkt die exakte Position der Randfaden-Sensoren bekannt ist, obwohl diese in mehrfacher Beziehung relativ zur Schärtrommel verschiebbar sind. Dementsprechend kann auch dann zu jedem beliebigen Zeitpunkt die genaue Relativlage der Randfäden zur Schärtrommel durch die Sensoren bestimmt werden. Wenn man den Konusansatzpunkt z.B. als Ausgangwert Null annimmt, zunächst eine Verlagerung des linken Randsensors um den Betrag +x nach rechts, eine Justierbewegung des Schärriets um den Betrag -y nach links und eine weitere Verlagerung des Schärschlittens um den Betrag -z ebenfalls nach links annimmt, dann ist die neue Position in Bezug auf die Null-Lage (Konusansatzpunkt): P2 = ( + x - y - z). Wenn in dieser Position der Randfaden-Sensor eine Abweichung des Fadens von der Sollposition um den Betrag d ermittelt, dann kann dies durch entsprechende Korrektur der Schärriet-Position ( - y - d) und/oder durch Korrektur der Schärschlitten-Position ( - z - d) exakt ausgeglichen werden.

Da sich der Bandaufbau auf der Schärtrommel auf den Konus-Ansatzpunkt der Schärtrommel bezieht, ist es besonders vorteilhaft, wenn eine Anordnung zum Ermitteln des Konus-Ansatzpunktes vorgesehen ist, mit welcher der Schärschlitten exakt positioniert werden kann. Auf diese Weise lässt sich zu Beginn eines Schärvorgangs automatisch und schnell ein Bezugspunkt finden, der für den gesamten Bandaufbau als Ausgangswert dienen kann.

Der erfinderische Inhalt und der technische Fortschritt des Anmeldungsgegenstands werden ersichtlicherweise sowohl durch die Einzelmerkmale als auch durch Kombination und Unterkombination der Verwendung findenden Merkmale gewährleistet.

Die Erfindung ist im folgenden in Ausführungsbeispielen anhand der Zeichnungen näher erläutert. Es zeigen:
- Figur 1: eine Schäranlage im Seitenriss,
- Figur 2: die Schärmaschine im Seitenriss,
- Figur 3a: die schematische Darstellung der Vorbereitung des Schärbands mit einer Anordnung mit den Merkmalen der Erfindung,
- Figur 3b: den Wickelbeginn des Schärbands bei der Anordnung gemäss Figur 3a,
- Figur 3c: die Ueberwachung des Schärbands während des Wickelvorgangs bei der Anordnung gemäss Figur 3a,
- Figur 3d: die Korrektur des Schärbands während des Wickelvorgangs gemäss Figur 3c,
- Figur 4: die schematische Darstellung verschiedener Bandveränderungen in einer Schärkette, und
- Figur 5: die schematische Darstellung einer Regleranordnung mit den Merkmalen der Erfindung.

Figur 1 zeigt eine Schäranlage 1 mit Schärmaschine 2 und Spulengatter 3 im Seitenriss. Auf dem Spulengatter 3 sind eine Vielzahl von Spulen 4 aufgesteckt, deren Fäden 5 über Fadenspanner 6 und Fadenwächter 7 der Schärmaschine 2 zugeführt werden.

Die Fäden 5 werden dabei zunächst in einem Kreuzriet 8 geführt, welches die Positionierung und Zuordnung der Fäden 5 sicherstellt. Anschliessend durchlaufen die Fäden 5 ein Schärriet 9, welches die Bandbreite 11 des Fadenverbands 10 bestimmt. Die Fäden bzw. der geordnete Fadenverband werden sodann in bekannter Weise über Umlenkwalzen 14 auf die Schärtrommel 12 der Schärmaschine 2 als Schärband 13 aufgewickelt.

Das Kreuzriet 8, das Schärriet 9 und die Umlenkwalzen 14 sind auf einem Schärschlitten 15 befestigt, der parallel zur Schärtrommel 12 in bekannter Weise verschoben wird.

Figur 2 zeigt die schematische Darstellung im Bereich der Schärmaschine gemäss Figur 1 in der Draufsicht. Daraus ist ersichtlich, dass die Schärmaschine 2 gemäss Ausführungsbeispiel das dritte Band 13c einer Konus-Schärtrommel 12 erzeugt. Der Schärschlitten 15 wird dabei mittels der Schlittenverschiebespindel 17 parallel zur Schärtrommel 12 verschoben. Die Schärtrommel 12 besteht aus dem Trommelzylinder 18 und dem Trommelkonus 19, wobei das Schärband 13 entsprechend dem Trommelkonus 19 parallelogrammförmig aufgewickelt wird. Diese Parallelogrammform der Schärbänder wird in bekannter Weise dadurch erreicht, dass während des Wickelvorgangs der Verschiebespindelmotor 20 derart angetrieben wird, dass mit zunehmender Dicke des Schärbands 13 der Schärschlitten 15 kontinuierlich nach links verschoben wird. Gleichzeitig wird der Schärschlitten 15 radial von der Schärtrommel 12 entsprechend der zunehmenden Wickeldicke wegbewegt. Die Antriebseinrichtung für diese Radialbewegung ist Stand der Technik und muss hier nicht näher erläutert werden.

Damit die Bänder 13a und die Folgebänder 13b bis 13n korrekt gewickelt und zu einer Webkette mit vorbestimmbarem Aufbau umgebäumt werden können, sind eine Reihe von Anforderungen zu erfüllen. Dabei besteht ein Ziel darin, den Wickelvorgang möglichst ohne manuelle Eingriffe selbsttätig geregelt ablaufen zu lassen, um Bedienungsfehler auszuschalten.

Zu Beginn des Wickelvorgangs muss sichergestellt werden, dass der erste Faden 21 des Fadenverbands 10 exakt am Konusansatzpunkt 22 zu liegen kommt. Ausserdem muss beim Wickeln des zweiten Bandes 13b und der folgenden Bänder 13c bis 13n jeweils ebenfalls gewährleistet werden, dass immer der erste Faden 21 genau neben dem letzten Faden 23 des vorangegangenen Bandes liegt.

Ausserdem ist selbstverständlich sicherzustellen, dass die Bandbreite 11 während des Wickelvorgangs konstant gehalten wird und dass vor allem Umlufteinflüsse, statische Aufladungen, Fadendichteschwankungen und andere Störgrössen, welche die Bandbreite beeinflussen können, korrigiert werden.

Um dies zu ermöglichen, ist das Schärriet 9 mit einer Bandbreitenspindel 24 versehen, die durch den Bandbreitenmotor 25 die Schenkel 26 so beeinflusst, dass die Bandbreite 11 beim Betätigen des Bandbreitenmotors 25 vergrössert oder verkleinert wird.

Das Schärriet 9 ist andererseits auf einem Träger 27 gelagert, der durch eine Positionierspindel 28 mittels eines Positioniermotors 29 quer zur Schärtrommel 12 (in Pfeilrichtung 30) verschoben werden kann. Durch die Motoren 25 und 29 kann also die Lage und die Breite des Schärriets 9 verändert werden. Beide Bewegungen können einzeln oder überlagert ablaufen.

Anhand der schematischen Darstellungen in Figur 3a bis 3d von Ausschnitten der Schärmaschine gemäss Figur 1 und 2 wird nun der Beginn eines Wickelvorgangs näher erläutert: In Figur 3a ist der durch einen Knoten 41 zusammengehaltene Fadenverband 10 gezeigt, der im Trommelzylinder 18 in bekannter Weise eingehängt wird.

Am Schärschlitten 15 ist ein CCD-Sensor 42 mit einer Lichtquelle 54 (Figur 1) so befestigt, dass er im Bereich des ersten Fadens 21 des Schärbands liegt. Der Schärschlitten 15 wird dabei so ausgerichtet, dass der Sensor 42 im Bereich des Konusansatzpunkts 22 liegt, womit auch der erste Faden 21 entsprechend ausgerichtet werden kann. Wie nachstehend noch näher erläutert wird, wird dazu durch einen Prozessor 33 einer Bedienungsstation 31 ein Stellsignal über Ausgangsleitung 43 (Figur 2) an den Verschiebespindelmotor 20 abgegeben, bis der aktivierte Pixel des CCD-Sensors 42 exakt auf dem Konusansatzpunkt 22 liegt. Gleichzeitig wird über eine Ausgangsleitung 44 der Bandbreitenmotor 25 so verstellt, dass mittels Bandbreitenspindel 34 die Schenkel 26 des Schärriets 9 so bewegt werden, dass die gewünschte Bandbreite 11 eingestellt wird.

Gemäss Darstellung in Figur 3b beginnt nun der Wickelprozess, wobei noch während der ersten Umdrehung der Schärtrommel 12 durch Aktivierung des Sensors 42 und entsprechende Ableitung von Rückführsignalen der Istwert des ersten Fadens 21 des Fadenverbands 10 erfasst wird. Dieser Istwert wird an den Prozessor 33 mittels Leitung 50 rückgeführt, durch Vergleich mit einem gespeicherten Istwert wird ein der Regelabweichung proportionales Signal erzeugt und sodann über Ausgangsleitung 45 der Positioniermotor 29 solange über den Träger 27 verschoben, dass das ganze Schärriet 9 in Richtung des Pfeils 30 justiert wird, bis der erste Faden 21 auf dem aktivierten Pixel des Sensors 42 ist. Da diese Position vorher auf den Konusansatzpunkt ausgerichtet wurde, wird noch vor Abschluss der ersten Trommelumdrehung der Fadenverband 10 in der gewünschten Weise nachgeregelt.

Sofern im Betrieb durch Störgrössen eine Veränderung der Position des Fadenverbands 10 auftritt, wird die entsprechende Regelabweichung durch den Sensor 42 zurückgemeldet und es kann Nachregelung in der beschriebenen Weise erfolgen. Da der Sensor 42 fest am Schärschlitten 15 befestigt ist, ist die Lage des Sensors und damit die Position des ersten Fadens 21 auch dann fest vorgebbar, wenn der Schärschlitten 15 beim Wickeln der parallelogrammförmigen Bänder 13a bis 13n parallel zur Schräge des Trommelkonus 19 verfahren wird.

Als Line-Scan-Image-Sensoren eignen sich z.B. die Sensoren TC101 von Texas Instrument oder CCD111, 122, 133, 142 oder 143 von Fairchild. Diese Sensoren weisen mit 256 bis 2048 Elementen und einer Elementgrösse von 13 x 13 bzw. 13 x 17 Microns bzw. einer Auflösung von 8 Punkten pro mm hervorragende Eigenschaften auf, um die Randfäden vor den dahinter angeordneten Lichtquellen 54 und 55 auch ohne Optik einwandfrei zu erfassen. Dabei hat sich gezeigt, dass nicht nur parallele Lichtquellen sondern auch punktförmige Lichtquellen (z.B. eine oder mehrere Glühlampen) verwendbar sind.

Um nun im Betrieb nicht nur den ersten Faden 21 des Fadenverbands 10 zu erfassen, sondern auch die Bandbreite zu überwachen, ist am Schlitten 15 ein weiterer CCD-Sensor 47 mit einer Lichtquelle 55 (Figur 1) angeordnet. Um den Sensor 47 auf den letzten Faden 23 des Schärbands 13 ausrichten zu können, ist dieser durch eine Sensorspindel 49 parallel zur Schärtrommel 12 auf dem Schärschlitten 15 verlagerbar, wobei zum Antrieb ein Sensormotor 48 vorgesehen ist. Der Sensormotor 48 ist über eine Ausgangsleitung 50 ebenfalls an die Bedienungsstation 31 angeschlossen und kann vom Prozessor 33 mit Stellsignalen versorgt werden. Bei der Grundeinstellung der Schärmaschine, z.B. durch Betätigung der Eingabetasten 34 und Drucktasten 35 kann sowohl der Bandbreitenmotor 25 als auch der Sensormotor 48 so verstellt werden, dass die Position des Sensors 47 mit der gewählten Bandbreite übereinstimmt. Der Abstand zwischen den beiden Sensoren 42 und 47 nach der Verstellung wird im Prozessor 33 registriert, so dass das der Soll-Bandbreite entsprechende Pixel des Sensors 47 aktiviert werden kann.

Diese gewählte Bandbreite wird während des gesamten Wickelvorgangs überwacht und bei Ermittlung einer Regelabweichung durch Betätigung des Bandbreitenmotors 25 korrigiert. Auf diese Weise lässt sich ein gleichmässiger parallelogrammförmiger Bandaufbau gewährleisten und Parallelität sowohl zum Trommelkonus 19 als auch zum Trommelzylinder 18 sicherstellen, wie dies in Figur 3c und 3d dargestellt ist. Durch die beiden Sensoren 42 und 47 kann dabei nicht nur ermittelt werden, ob die Auflaufbreite 51 (Figur 3d) grösser ist als die Bandbreite 11, sondern auch ob die Abweichung der Auflaufbreite 51 symmetrisch zur Bandbreite 11 ist (also z.B. beidseitig schmäler oder breiter) oder ob eine einseitige Abweichung vom Sollwert vorliegt. Entsprechend der ermittelten Regelabweichung kann durch entsprechende Stellsignale vom Prozessor 33 über Leitung 44 der Bandbreitenmotor 25 zunächst so verstellt werden, dass mittels der Bandbreitenspindel 24 das Schärriet 15 solange nachgeregelt wird, bis die Sensoren 42 und 47 Erreichen der Sollbreite signalisieren. Gleichzeitig zur oder abwechselnd mit der Nachregelung des Bandbreitenmotors 25 kann durch Aktivieren des Positioniermotors 29 das Schärriet 9 relativ zum Schärschlitten 15 solange nachgeregelt werden, bis auch ein etwaiger Seitenversatz ausgeglichen ist und der erste Faden sich wieder über dem aktivierten Pixel des Sensors 42 befindet.

Aus textiltechnischen Gründen ist es häufig erwünscht, die Bandbreite durch Wegnehmen oder auch (seltener) durch Hinzufügen von Randfäden zu verändern, um eine gewünschte Kettdisposition zu erstellen.

In den Figuren 4a bis 4d sind solche Bandbreitenveränderungen numerisch skizziert:

Figur 4a liegt die Annahme zugrunde, dass das Spulengatter 3 für die Aufnahme von 500 Spulen 4 geeignet ist und dass die totale Fadenzahl der Schärkette 2000 betragen soll. Dann sind vier Schärbänder 13a, 13b, 13c und 13d zu wickeln, die alle die gleiche Fadenzahl 500 aufweisen. (In Figur 4 ist immer nur der erste und der letzte Faden eines Schärbands beschriftet.)

In Figur 4b ist angedeutet, dass das Schärband 13d als Restband gewickelt werden soll, wobei von rechts beginnend 100 Fäden weniger gewickelt werden. Das Band 13d beträgt dementsprechend nur 400 statt 500 Fäden.

Figur 4c zeigt eine Situation, bei der das Restband 13d ebenfalls 100 Fäden weniger aufweist, wobei jedoch die Fäden im Schärband 13d links fehlen, d.h. also dass der Faden 101 als erster Faden des Schärbands 13d exakt neben dem letzten Faden 500 des vorhergehenden Schärbands 13c gewickelt werden muss.

Figur 4d zeigt eine Situation, bei der sowohl beim ersten Schärband 13a als auch beim letzten Schärband 13d je 50 Fäden weggelassen werden sollen, wobei es sich dabei jeweils um die aussenliegenden Fäden handelt.

Figur 4e zeigt eine Situation, bei welcher sowohl das Schärband 14b als auch das Schärband 14c um je 50 Fäden reduziert werden sollen.

Derartige Forderungen lassen sich bei manueller Einstellung und Steuerung nur ausserordentlich schwer verwirklichen. Erfindungsgemäss kann der Kettaufbau dagegen ausserordentlich flexibel durch entsprechende Nachsteuerung des Sensors 47 mittels Sensormotor 48 erfolgen, bis die Position des Sensors 47 der neuen reduzierten Bandbreite 11 entspricht. Dies ist auch dann möglich, wenn die Fadenzahlveränderung im Bereich der ersten Fäden vorgenommen wird (z.B. Schärband 13a in Figur 4d oder Schärband 13c in Figur 4e). Mittels des Positioniermotors 29 lässt sich nämlich das Schärriet 9 solange relativ zum Schärschlitten 15 seitlich verstellen, bis der erste Faden (51 gemäss Beispiel Figur 4e und 4d) wieder über dem Soll-Pixel des Sensors 42 liegt. Danach kann der Sensor 47 durch Betätigung des Sensormotors 48 auf die neue Position des letzten Fadens nachgeregelt werden. Die Einstellung vor Beginn des Wickelvorgangs kann an der Eingabestation 32 mittels Eingabetasten 34/Drucktaste 35 erfolgen, während die Regelung im Betrieb wie vorstehend beschrieben verläuft. Sofern die Breite der Sensoren 42 ausreicht, um die geänderte Fadenzahl zu erfassen, kann im Einzelfall auch auf eine mechanische Nachstellung mittels Sensormotor 48 verzichtet werden und die Einstellung der Sollbreite kann elektronisch durch Aktivierung der entsprechenden Pixel der CCD-Sensoren bewerkstelligt werden. Sofern ein Sensor verwendet wird, der die gesamte Breite des Schärschlittens 15 erfasst, entfällt jede Nachstellung.

Auch kann jeweils aus der durch die Sensoren 42, 47 gemessenen Breite eines vorhergehenden Bandes (z.B. 13c) die Wegstrecke bestimmt werden, um die der Schärschlitten 15 verschoben werden muss, um den neuen Konusansatzpunkt des nächsten Bandes (z.B. 13d) anzufahren.

Figur 5 zeigt ein schematisches Blockschaltbild einer Anordnung zum Steuern und Regeln einer Schärmaschine 2. Die gestrichelt dargestellte Regler-Anordnung 60 ist dabei zur Verdeutlichung der Funktion mit verschiedenen Elementen, wie Prozessor 33, Vergleichseinrichtungen 61, 62, 63 Reglern 64, 65, 66, 67 und Speicher 68, 69, 70, 71 sowie Summierglied 72 dargestellt. Selbstverständlich lassen sich die Funktionen der verschiedenen Elemente nicht nur mittels einzelner Bauteile erfüllen sondern auch rein softwaremässig mit einer oder mit mehreren Rechner-Anordnungen verwirklichen. Obwohl sich vor allem beim Rechnereinsatz die verschiedenen Funktionen am zweckmässigsten durch digitale Bauelemente realisieren lassen, ist selbstverständlich auch der Einsatz von Analogtechnik technik - ggf. mit Analog-Digitalwandlern oder Digital-Analogwandlern - möglich. Dem Fachmann sind diese verschiedenen Realisierungsmöglichkeiten bekannt und gebräuchlich. Wesentlich für das Verständnis von Figur 5 ist dementsprechend nur die Funktion und weniger die konkrete Realisierung oder Leitungsführung.

Wie in Figur 5 schematisch dargestellt ist, ist am Schärschlitten 15 ein Fühler 73 zum Ermitteln des Konusansatzpunktes 22 vorgesehen. Der Fühler 73 kann z.B. ein optischer Fühler sein, der auf eine entsprechende Markierung am Konusansatzpunkt 22 anspricht. Die Schlittenposition kann auch anderweitig justiert und fest in der Regleranordnung 63 gespeichert sein. Vor Beginn eines Wickelvorgangs wird dementsprechend durch den Prozessor 33 über eine Leitung 74 solange ein Signal über Vergleicher 62 und Regler 65 und Stromversorgung 75 an den Motor 20 abgegeben, bis der Fühler 73 über Leitung 73a das Erreichen des Konusansatzpunkts meldet. Der Fühler 73 befindet sich in einer vorbekannten Relativlage zum Sensor 42, der ebenfalls fest am Schärschlitten 15 befestigt ist. In dieser Position ist dementsprechend die Relativlage des Sensors 42 zum Konusansatzpunkt 22 eindeutig definiert. Damit können alle weiteren Positionen durch entsprechende Messung und Speicherung der Verschiebewege überwacht und bestimmt werden.

Nach dem Anfahren der Nullposition wird durch Betätigung der Tastatur 35 der Regleranordnung 60 bzw. dem Prozessor 33 die gewünschte Fadenzahl und Bandbreite eingegeben. Der Prozessor 33 erhält aus einem Sollwert- und Programm-Speicher 77 entsprechende Sollwerte, mit denen über Leitung 78, Regler 64, Stromversorgung 76 der Sensormotor 48 auf seine Sollposition verlagert wird. Am Sensormotor 48 ist als Anordnung zur Positionsüberwachung ein Wegmesser 48a vorgesehen, der Ausgangssignale zurück an den Regler 64 liefert, so dass dieser die über Leitung 78 vorgegebene Position auch zuverlässig anfährt. Die von der Wegmesseinrichtung 48a abgeleiteten Rückführsignale werden ausserdem über eine Leitung 79 dem Speicher 71 zugeführt. Das im Speicher 71 gespeicherte Signal entspricht in jedem Augenblick des Betriebs der effektiven Position des Sensors 47 relativ zum Schärschlitten 15 und damit mittelbar zum Konusansatzpunkt 22. Dieses Signal wird über eine Leitung 80 an den Prozessor 33 rückgeführt.

Zur Breitenverstellung des Schärriets 9 steuert der Prozessor 33 über eine Leitung 83, Vergleichseinrichtung 61, Regler 66 und Stromversorgung 81 und Leitung 44 den Bandbreitenmotor 25 an.

Die beiden Faden-Sensoren 42 und 47 geben ihre Ausgangssignale über Leitungen 50a, 52a an das Summierglied 72. Im Summierglied 72 wird die Differenz zwischen den beiden Werten gebildet, so dass ein der Bandbreite entsprechendes Ausgangssignal an die Vergleichseinrichtung 61 abgegeben wird. Ausserdem liegt an der Vergleichseinrichtung 61 auch das Ausgangssignal des Speichers 71, das der jeweiligen Position des Sensors 47 entspricht. In der Vergleichseinrichtung 61 kann deshalb unter Berücksichtigung des über Leitung 83 vom Prozessor 33 angelieferten Sollwert-Signals der Motor 25 so angesteuert und auch im Betriebsablauf nachgeregelt werden, dass zuverlässig die gewünschte Bandbreite eingehalten wird.

Zum Positionieren und Nachregeln des ersten Fadens 21 auf das aktivierte Pixel des Sensors 42 wird der Positioniermotor 29 vom Prozessor 33 über eine Leitung 82, Vergleichseinrichtung 63, Regler 67, Stromversorgung 83 und Leitung 45 angesteuert. Da die Sensoren 42, 47 über Leitungen 50, 52 die jeweilige Position der Randfäden an den Prozessor 33 zurückmelden, kann das über Leitung 82 abgegebene Steuersignal vom Prozessor 33 entsprechend beeinflusst werden, bis die Position des oder der Randfäden der Sollposition entspricht. Zur Ueberwachung der jeweiligen Relativlage des Schärriets 9 zum Schärschlitten 15 ist eine Wegmesseinrichtung 29a vorgesehen, welche jeweils den Betrag der Auslenkung durch den Positioniermotor 29 überwacht. Die so ermittelten Istwert-Signale werden einerseits zurück an den Regler 67 gespeist, um überwachen zu können, ob die Sollposition des Motors 29 auch erreicht wurde. Die von der Wegmesseinrichtung 29a abgegebenen Rückführsignale werden ausserdem über eine Leitung 84 an den Speicher 68 gelegt, an welchem damit konstant die durch den Motor 29 bewirkte Veränderung der Relativlage zwischen Schärriet 9 und Schärschlitten 15 anliegt. Diese Positionssignale werden vom Speicher 68 einerseits dem Vergleicher 63 rückgeführt und andererseits über eine Leitung 85 dem Prozessor 33 zugeführt. Bei jeder Abgabe von Stellsignalen verfügt deshalb der Prozessor 33 über Positionssignale, welche der Relativlage von Schärriet 9 und Schärschlitten 15 entsprechen.

Wenn deshalb z.B. durch den Sensor 42 über Leitung 50 eine seitliche Abweichung des ersten Fadens 21 von der Sollposition gemeldet wird, kann der Prozessor 33 über die Leitung 82, die Vergleichseinrichtung 63 und den Regler 67 abgeben, die eine entsprechende Nachregelung des Motors 29 bewirken, bis der Sensor 42 meldet, dass der erste Faden 21 die Sollposition erreicht hat. Durch die Rückmeldung über Leitung 84, Speicher 68 und Leitung 85 kann die ermittelte Regelabweichung dabei konstant in Bezug zur jeweiligen Istposition des Schärriets 9 gesetzt werden, so dass z.B. bei grossen Abweichungen schnellere Nachregelung erfolgt als bei kleinen Regelabweichungen. Auch kann ermittelt werden, ob die Regelabweichung überhaupt durch eine Nachregelung mittels Motor 29 ausgeglichen werden kann, oder ob eine generelle Verlagerung des ganzen Schärschlittens 15 mittels Motor 20 erforderlich ist. Analog der Ansteuerung von Motor 29 wird der Schärschlitten 15 mittels Motor 20 vom Prozessor 33 durch Abgabe von Stellsignalen über Leitung 74, Vergleichseinrichtung 62, Regler 65 und Stromversorgung 75 in der beschriebenen Weise gesteuert. Rückführsignale, die der jeweiligen Position des Schärschlittens 15 relativ zur Schärtrommel 12 entsprechen, werden von der Wegmesseinrichtung 20a einerseits an den Regler 65 und andererseits über Leitung 86, Speicher 69 und Leitung 74 an den Prozessor 33 zurückgeführt. Zu jedem Zeitpunkt des Schärvorgangs verfügt der Prozessor 33 also über Rückführsignale an Leitung 85, die der Position des Schärschlittens entsprechen und an Leitung 87 über Rückführsignale, die der Position des Schärriets 9 relativ zum Schärschlitten entsprechen. Ausserdem liegt an Leitung 80 eine der Position des Sensors 47 entsprechende Rückführgrösse an, während an Leitung 50 und 52 ein der Randfaden-Position entsprechendes Signal anliegt, aus welchem sich sowohl die Bandbreite als auch die Position der Randfäden ergibt. Am Speicher 70 liegen die Ausgangssignale der Speicher 68, 69, so dass das an der Leitung 88 anliegende Signal der Relativlage von Schärriet 9 und Schärtrommel 12 entspricht.

Im Betriebsablauf wird durch den Speicher 77 ein sich konstant ändernder Sollwert für den Schärschlittenmotor 20 über Leitung 74 abgegeben. Dadurch wird das seitliche Verfahren des Schärschlittens 15 in Abhängigkeit von der Dickenzunahme des Bands 13 bewirkt. Selbstverständlich wird der Schärschlitten 15 gleichzeitig radial von der Trommel 12 durch separate Antriebsmittel weggefahren, um die sum parallelen Bandaufbau erforderliche Verlagerung in Y-Richtung zu gewährleisten. Diese Antriebseinrichtung kann ebenfalls durch den Prozessor 33 angesteuert werden. Zur Vereinfachung der Darstellung sind diese Antriebsmittel und Steuer- bzw. Regelkreise in Figur 5 nicht dargestellt.

Ersichtlicherweise lässt die laufende Ueberwachung und Speicherung sämtlicher Positionswerte eine in jeder Beziehung flexible Steuerung und Regelung der Schärmaschine zu. So können z.B. zur Optimierung der Regelantwortzeiten die Stellmotoren 20, 25, 29 und 48 gleichzeitig oder zeitlich versetzt angesteuert werden, ohne dass darunter die Regelgenauigkeit leiden würde.

Dadurch, dass die von den Wegmesseinrichtungen 20a, 29a und 48a gelieferten Rückführsignale direkt an die Regler 65, 67 und 64 gelegt werden, werden geschlossene Servo-Systeme für die einzelnen Antriebe gebildet, durch die überwacht wird, dass die gelieferten Stellsignale auch zu gewünschten Positionsänderungen führen.

Die Regler-Anordnung 60 erlaubt in jeder Beziehung flexible Steuerung und Regelung der verschiedenen Stellmotoren, wobei durch manuelle Eingabe mittels Tastatur 35 und entsprechende Programm-Vorgabe im Speicher 77 Anpassung an die verschiedensten Betriebsabläufe vorgenommen werden kann.

## Patentansprüche

1. Verfahren zum Positionieren des Fadenverbandes (10) einer Schärmaschine (2) relativ zur Schärtrommel (12), mittels eines Regelkreises der in Verbindung mit optischen Sensoren (42) und Stellmotoren (20, 25, 29) die Position des Fadensverbandes während des Schärverfahrens kontolliert wobei der Fadenverband durch eine parallel zur Schärtrommel verlagerbare Fadenführungs-Einrichtung (9, 15) geführt wird, dadurch gekennzeichnet, dass die Fadenführungs-Einrichtung (9, 15) und der aktive Bereich des Sensors (42) der Ueberwachungseinrichtung in eine Sollposition relativ zur Trommel (12) gebracht werden, dass sodann die Relativlage wenigstens eines Randfadens (21, 22) des Fadenverbands zur Ueberwachungseinrichtung gemessen wird, dass die gemessene Position des Verbands mit einem voreinstellbaren Sollwert verglichen wird und dass sodann bei einer Abweichung des Istwerts vom Sollwert die seitliche Relativlage des Randfadens und damit des Fadenverbands zur Trommel bis zum Uebereinstimmen von Sollwert und Istwert nachgeregelt wird, wobei die Fadenführungs--Einrichtung parallel zur Trommel verlagert wird.

2. Verfahren nach Anspruch 1, dadurch gekennzeichnet, dass zum Nachregeln die Breite des Fadenverbands (10) verstellt wird.

3. Verfahren nach einem der Ansprüche 1 oder 2, dadurch gekennzeichnet, dass die Position des Fadenverbands (10) beidseitig der Sollposition der Randfäden (21, 23) in einem Regelbereich von wenigstens 5% der Bandbreite durch wenigstens einen optischen Sensor (42, 47) der Ueberwachungseinrichtung überwacht wird.

4. Verfahren nach Anspruch 3, dadurch gekennzeichnet, dass der oder die Sensoren (42, 47) wenigstens in einem Randbereich des Fadenverbands (10) parallel zur Trommel (12) auf die Sollposition des Rands verstellt werden.

5. Verfahren nach einem der vorangegangenen Ansprüche zur Durchführung mit einer Schärmaschine (2) mit einem Schärschlitten (15) und einem darauf angeordneten Schärriet (9) als Fadenführungseinrichtung, dadurch gekennzeichnet, dass zum Nachregeln der Position des Fadenverbands (10) der Schärschlitten (15) relativ zur Trommel (12) und/oder das Schärriet (9) relativ zum Schärschlitten (15) verlagert werden.

6. Verfahren nach Anspruch 5, dadurch gekennzeichnet, dass kontinuierlich oder zyklisch die jeweilige Relativlage von Schärschlitten (15) zu Schärtrommel (12), Sensor (42) zu Schärschlitten (15) und/oder Sensor (42) zu Schärtrommel (12) und/oder Schärriet (9) zu Schärschlitten (15) bzw. Schärtrommel (12) überwacht werden.

7. Verfahren nach Anspruch 1, dadurch gekennzeichnet, dass die Sensoren (42) relativ zu den Randfäden (21, 23) wenigstens einer Seite des Fadenverbandes (10) sowie relativ zur Schärtrommel (12) der Schärmaschine positionierbar sind.

8. Vorrichtung zur Durchführung des Verfahrens nach Anspruch 1 an einer Schärmaschine (2) mit einem Schärschlitten (15) und einem Schärriet (9), mit wenigstens einem Regler (60, 65, 66, 67) zum Regeln der Relativlage des Fadenverbands (10) zur Schärtrommel (12) dadurch gekennzeichnet, dass als Fühler im Regelkreis wenigstens ein optischer Sensor (42, 47) zum Ermitteln der Position der Randfäden (21, 23) des Fadenverbands (10) wenigstens auf einer Seite des Fadenverbands vorgesehen ist, welcher Fühler eine erste Rückführgrösse abgibt, dass wenigstens eine Einrichtung (20a, 29a) zur Ueberwachung der Position des Schärriets (9) vorgesehen ist, die wenigstens eine zweite Rückführgrösse abgibt, dass wenigstens ein Stellmotor (20, 25, 29) in Wirkverbindung mit dem Schärriet (9) steht und dass der Regler (60, 65, 66, 67) derart geschaltet und mit dem Stellmotor oder den Stellmotoren (20, 25, 29) verbunden ist, dass er auf der Grundlage wenigstens der ersten und der zweiten Rückführgrösse sowie des Signals wenigstens einer Sollwert-Geber-Anordnung (Speicher 77, Prozessor 33) Stellsignale zur Positionierung der Randzone des Fadenverbands (10) in Bezug auf die Trommel (12) an den Stellmotor oder die Stellmotoren abgibt.

9. Vorrichtung nach Anspruch 8, dadurch gekennzeichnet, dass wenigstens ein Stellmotor (20) zur Verstellung des Schärschlittens (15) relativ zur Trommel (12) und/oder ein Stellmotor (29) zur Verstellung des Schärriets (9) relativ zum Schärschlitten (15) vorgesehen ist.

10. Vorrichtung nach Anspruch 8 oder 9, dadurch gekennzeichnet, dass ein Stellmotor (25) mit einem in der Breite verstellbaren Schärriet (9) zur Verstellung der Bandbreite des Schärriets (9) vorgesehen ist.

11. Vorrichtung nach einem der vorangegangenen Ansprüche 8 bis 10, dadurch gekennzeichnet, dass zur indirekten Ueberwachung der Schärriet-Position ein Positions-Melder (20a) für den Schärschlitten (15) vorgesehen ist und/oder dass zur direkten Ueberwachung der Schärriet-Position ein Positions-Melder (29a) für die Relativlage des Schärriets (9) relativ zum Schärschlitten (15) vorgesehen ist.

12. Vorrichtung nach Anspruch 11, dadurch gekennzeichnet, dass Stellmotor (20, 29) und Positionsmelder (20a, 29a) jeweils Teil eines Servo-Systems sind.

13. Vorrichtung nach Anspruch 11 oder 12, dadurch gekennzeichnet, dass der Positionsmelder (20a, 29a) als Wegmesseinrichtung ausgebildet ist.

14. Vorrichtung nach einem der Ansprüche 8 bis 13, dadurch gekennzeichnet, dass als optischer Sensor (42,47) wenigstens ein Line-Image-Sensor, vorzugsweise ein CCD-Sensor vorgesehen ist.

15. Vorrichtung nach einem der vorangegangenen Ansprüche 8 bis 14, dadurch gekennzeichnet, dass im Randbereich jeder Seite des Fadenverbands (10) wenigstens ein Sensor (42, 47) vorgesehen ist und dass vorzugsweise einer der Sensoren (47) relativ zum andern und parallel zur Trommel (12) verstellbar gelagert ist.

16. Vorrichtung nach Anspruch 15, dadurch gekennzeichnet, dass der verlagerbare Sensor (47) durch einen Stellmotor (48) positionierbar ist.

17. Vorrichtung nach einem der Ansprüche 8 bis 16, dadurch gekennzeichnet, dass die Sensoren (42, 47) am Schärschlitten (15) befestigt sind.

18. Vorrichtung nach einem der vorangegangenen Ansprüche 8 bis 17, dadurch gekennzeichnet, dass eine Anordnung (Fühler 73) zum Ermitteln des Konus-Ansatzpunktes (22) der Trommel (12) vorgesehen ist.

19. Vorrichtung nach einem der vorangegangenen Ansprüche 8 bis 18, dadurch gekennzeichnet, dass der Sensor-Stellmotor (48) mit dem Ausgang des Reglers (60, 64) verbunden ist.

20. Vorrichtung nach einem der Ansprüche 8 bis 19, dadurch gekennzeichnet, dass der Regler (60) wenigstens eine Programm-Steuereinrichtung (Speicher 77) zum Speichern und/oder zur Berechnung von Sollgrössen zum Vergleich mit Rückführgrössen aufweist.

## Claims

1. Method of positioning the yarn strip (10) of a sectional warping machine (2) in relation to the warping drum (12) by means of a control circuit, said control circuit regulating in conjunction with optical sensors (42) and servomotors (20, 25, 29) the position of the yarn strip during the warping procedure, the yarn strip being guided by a yarn guidance device (9, 15), said yarn guidance device being able to be displaced parallel to the warping drum, characterized in that the yarn guidance device (9, 15) and the active area of the sensor (42) of the monitoring device are brought to a nominal position in relation to the drum (12), that subsequently the position of at least one edge yarn (21, 22) of the yarn strip relative to the monitoring device is measured, that the measured position of the strip is compared with a pre-selectable nominal value and that subsequently, in the case of a deviation of the actual value from said nominal value, the lateral position of the edge yarn, and with that the yarn strip, relative to the drum is subjected to further control until the nominal value and the actual value coincide, the yarn guidance device being displaced parallel to the drum.

2. Method according to claim 1, characterized in that, for further control, the width of the yarn strip (10) can be adjusted.

3. Method according to one of the claims 1 or 2, characterized in that the position of the yarn strip (10) is monitored at both sides of the nominal position of the edge yarns (21, 23) within a control area of at least 5% of the strip width by at least one optical sensor (42, 47) of the monitoring device.

4. Method according to claim 3, characterized in that the sensor or sensors (42, 47) are adjusted parallel to the drum (12) onto the nominal position of the edge, at least in one edge area of the yarn strip (10).

5. Method according to one of the preceding claims for carrying out with a sectional warping machine (2) with a warping carriage (15) and a warp reed (9) arranged on said warping carriage as a yarn guidance device, characterized in that, for subsequent control of the position of the yarn strip (10), the warping carriage (15) can be displaced in relation to the drum (12) and/or the warp reed (9) can be displaced relative to the warping carriage (15).

6. Method according to claim 5, characterized in that the respective relative position of the warping carriage (15) to the warping drum (12), of the sensor (42) to the warping carriage (15) and/or of the sensor (42) to the warping drum (12) and/or of the warping reed (9) to the warping carriage (15) or warping drum (12) is continuously or cyclically monitored.

7. Method according to claim 1, characterized in that the sensors (42) are able to be positioned relative to the edge yarns (21, 23) at least on one side of the yarn strip (10) as well as relative to the warping drum (12) of the sectional warping machine.

8. Device for carrying out the method according to claim 1 on a sectional warping machine (2) with a warping carriage (15) and a warping reed (9), with at least one controller (60, 65, 66, 67) for controlling the position of the yarn strip (10) relative to the warping drum (12), characterized in that at least one optical sensor (42, 47) for ascertaining the position of the edge yarns (21, 23) of the yarn strip (10) is provided as a feeler in the control circuit at least at one side of the yarn strip, said feeler transmitting a first feedback value, that at least one device (20a, 29a) is provided for monitoring the position of the warping reed (9), said device transmitting at least one second feedback value, that at least one servomotor (20, 25, 29) is coordinated with the warping reed (9) and that the controller (69, 65, 66, 67) is wired and connected with the servomotor or servomotors (20, 25, 29) in such a way that, on the basis at least of the first and second feedback values as well as of the signal of at least one nominal value transmitter arrangement (memory 77, processor 33), said controller transmits servosignals to the servomotor or servomotors in order to position the edge zone of the yarn strip (10) in relation to the drum (12).

9. Device according to claim 8, characterized in that at least one servomotor (20) is provided for adjustment of the warping reed (15) relative to the drum (12) and/or one servomotor (29) is provided for adjustment of the warping reed (9) relative to the warping carriage (15).

10. Device according to claim 8 or 9, characterized in that, for adjustment of the strip width of the warping reed (9), one servomotor (25) is provided with one warping reed (9), said warping reed being able to be adjusted in width.

11. Device according to one of the preceding claims 8 to 10, characterized in that, for indirect monitoring of the position of the warping reed, a position transmitter is provided (20a) for the warping carriage (15) and/or that, for direct monitoring of the position of the warping reed, a position transmitter (29a) is provided for the relative position of the warping reed (9) in relation to the warping carriage (15).

12. Device according to claim 11, characterized in that the servomotor (20, 29) and position transmitter (20a, 29a) are in each case a part of the servo-system.

13. Device according to claim 11 or 12, characterized in that the position transmitter (20a, 29a) is formed as a travel measuring device.

14. Device according to one of the claims 8 to 13, characterized in that at least one line-image sensor, preferably a CCD sensor, is provided as an optical sensor (42, 47).

15. Device according to one of the preceding claims 8 to 14, characterized in that at least one sensor (42, 47) is provided in the edge area of each side of the yarn strip (10) and that preferably one of the sensors (47) is mounted to be adjustable relative to the other sensor and parallel to the drum (12).

16. Device according to claim 15, characterized in that the displaceable sensor (47) is able to be positioned by a servo-motor (48).

17. Device according to one of the claims 8 to 16, characterized in that the sensors (42, 47) are attached to the warping carriage (15).

18. Device according to one of the preceding claims 8 to 17, characterized in that an arrangement (feeler 73) is provided for ascertaining the start-point (22) of the taper of the drum (12).

19. Device according to one of the preceding claims 8 to 18, characterized in that the sensor-servomotor (48) is connected to the output of the controller (60, 64).

20. Device according to one of the claims 8 to 19, characterized in that the controller (60) possesses at least one program control device (memory 77) for storage and/or calculation of nominal values for comparison with feedback values.

## Revendications

1. Procédé pour le positionnement de l'assemblage de fils (10) d'une machine d'ourdissage (2) par rapport au tambour ourdisseur (12) à l'aide d'un circuit de réglage qui contrôle, en liaison avec des détecteurs optiques (42) et des servomoteurs (20, 25, 29), la position de l'assemblage de fils pendant le procédé d'ourdissage, l'assemblage de fils étant guidé par un dispositif guide-fils (9, 15) mobile parallèlement au tambour ourdisseur, caractérisé en ce qu'on amène le dispositif guide-fils (9, 15) et la zone active du détecteur (42) du dispositif de surveillance dans une position de consigne par rapport au tambour (12), en ce qu'on mesure ensuite la position relative d'au moins un fil d'extrémité (21, 22) de l'assemblage de fils par rapport au dispositif de surveillance, en ce qu'on compare la position mesurée de l'assemblage à une valeur de consigne réglable préalablement, et en ce que, si la valeur réelle diffère de la valeur de consigne, on rajuste ensuite la position relative latérale du fil d'extrémité, et donc de l'assemblage de fils, par rapport au tambour jusqu'à ce que la valeur de consigne et la valeur réelle coïncident, le dispositif guide-fils étant déplacé parallèlement au tambour.

2. Procédé selon la revendication 1, caractérisé en ce que, pour le rajustement, on ajuste la largeur de l'assemblage de fils (10).

3. Procédé selon l'une des revendications 1 ou 2, caractérisé en ce que la position de l'assemblage de fils (10) des deux côtés de la position de consigne des fils d'extrémité (21, 23) est surveillée par au moins un détecteur optique (42, 47) du dispositif de surveillance dans une plage de réglage égale à au moins 5 % de la largeur de nappe.

4. Procédé selon la revendication 3, caractérisé en ce que le ou les détecteurs (42, 47), au moins dans une zone d'extrémité de l'assemblage de fils (10), sont déplacés parallèlement au tambour (12) jusqu'à la position de consigne du bord.

5. Procédé selon l'une des revendications précédentes destiné à être mis en oeuvre avec une machine d'ourdissage (2) comportant un chariot d'ourdissage (15) et un peigne d'ourdissage (9) disposé sur celui-ci et servant de dispositif guide-fils, caractérisé en ce que, pour le rajustement de la position de l'assemblage de fils (10), on déplace le chariot d'ourdissage (15) par rapport au tambour (12) et/ou le peigne d'ourdissage (9) par rapport au chariot d'ourdissage (15).

6. Procédé selon la revendication 5, caractérisé en ce qu'on surveille de façon continue ou cyclique la position relative du chariot d'ourdissage (15) par rapport au tambour d'ourdissage (12), du détecteur (42) par rapport au chariot d'ourdissage (15) et/ou du détecteur (42) par rapport au tambour d'ourdissage (12) et/ou du peigne d'ourdissage (9) par rapport au chariot d'ourdissage (15) ou au tambour d'ourdissage (12).

7. Procédé selon la revendication 1, caractérisé en ce que les détecteurs (42) sont aptes à être positionnés par rapport aux fils d'extrémité (21, 23) d'au moins un côté de l'assemblage de fils (10) et par rapport au tambour d'ourdissage (12) de la machine d'ourdissage.

8. Dispositif pour la mise en oeuvre du procédé selon la revendication 1 sur une machine d'ourdissage (2) comportant un chariot d'ourdissage (15) et un peigne d'ourdissage (9), formé d'au moins un organe de réglage (60, 65, 66, 67) destiné au réglage de la position relative de l'assemblage de fils (10) par rapport au tambour d'ourdissage (12), caractérisé en ce qu'il est prévu, comme palpeur dans le circuit de réglage, au moins un détecteur optique (42, 47) destiné à calculer la position des fils d'extrémité (21, 23) de l'assemblage de fils (10) au moins d'un côté de celui-ci, lequel palpeur émet une première grandeur de rétroaction, en ce qu'il est prévu au moins un dispositif (20a, 29a) pour surveiller la position du peigne d'ourdissage (9), qui émet au moins une seconde grandeur de rétroaction, en ce qu'au moins un servomoteur (20, 25, 29) est en relation fonctionnelle avec le peigne d'ourdissage (9), et en ce que l'organe de réglage (60, 65, 66, 67) est monté et relié au(x) servomoteur(s) (20, 25, 29) de manière à transmettre à ceux-ci, sur la base des première et seconde grandeurs de rétroaction, au moins, et du signal d'au moins un dispositif générateur de valeurs de consigne (mémoire 77, processeur 33), des signaux de réglage pour le positionnement de la zone d'extrémité de l'assemblage de fils (10) par rapport au tambour (12).

9. Dispositif selon la revendication 8, caractérisé en ce qu'il est prévu au moins un servomoteur (20) pour le déplacement du chariot d'ourdissage (15) par rapport au tambour (12), et/ou un servomoteur (29) pour le déplacement du peigne d'ourdissage (9) par rapport au chariot d'ourdissage (15).

10. Dispositif selon la revendication 8 ou 9, caractérisé en ce qu'il est prévu un servomoteur (25) comportant un peigne d'ourdissage (9) réglable en largeur pour régler la largeur de nappe du peigne d'ourdissage (9).

11. Dispositif selon l'une des revendications précédentes 8 à 10, caractérisé en ce qu'il est prévu, pour surveiller indirectement la position du peigne d'ourdissage, un indicateur de position (20a) pour le chariot d'ourdissage (15), et/ou en ce qu'il est prévu, pour surveiller directement la position du peigne d'ourdissage, un indicateur de position (29a) pour la position relative du peigne d'ourdissage (9) par rapport au chariot d'ourdissage (15).

12. Dispositif selon la revendication 11, caractérisé en ce que le servomoteur (20, 29) et l'indicateur de position (20a, 29a) font chacun partie d'un système asservi.

13. Dispositif selon la revendication 11 ou 12, caractérisé en ce que l'indicateur de position (20a, 29a) est conçu comme un dispositif de mesure de déplacement.

14. Dispositif selon l'une des revendications 8 à 13, caractérisé en ce qu'il est prévu, comme détecteur optique (42, 47), au moins un détecteur d'image tramée, de préférence un détecteur CCD.

15. Dispositif selon l'une des revendications précédentes 8 à 14, caractérisé en ce qu'il est prévu, dans la zone d'extrémité de chaque côté de l'assemblage de fils (10), au moins un détecteur (42, 47), et en ce que l'un au moins des détecteurs (47) est monté pour pouvoir être déplacé par rapport à l'autre et parallèlement au tambour (12).

16. Dispositif selon la revendication 15, caractérisé en ce que le détecteur mobile (47) est apte à être positionné grâce à un servomoteur (48).

17. Dispositif selon l'une des revendications 8 à 16, caractérisé en ce que les détecteurs (42, 47) sont fixés au chariot d'ourdissage (15).

18. Dispositif selon l'une des revendications précédentes 8 à 17, caractérisé en ce qu'il est prévu un dispositif (palpeur 73) pour calculer le point de départ (22) du cône du tambour (12).

19. Dispositif selon l'une des revendications précédentes 8 à 18, caractérisé en ce que le servomoteur détecteur (48) est relié à la sortie de l'organe de réglage (60, 64).

20. Dispositif selon l'une des revendications précédentes 8 à 19, caractérisé en ce que l'organe de réglage (60) comporte au moins un dispositif de commande à programme (mémoire 77) pour mettre en mémoire et/ou calculer des grandeurs de consigne destinées à être comparées à des grandeurs de rétroaction.
